# EUROPÄISCHE PATENTANMELDUNG

(11) **EP 2 508 357 A1**
(43) Veröffentlichungstag der Anmeldung: **10.10.2012**
(21) Anmeldenummer: 12161637.9
(22) Anmeldetag: 28.03.2012
(51) Int. Cl.: B42D 3/02

(54) **Buch mit Festeinband**

(30) Priorität: 08.04.2011 DE 202011005066 U
(71) Anmelder: Schmidkonz, Peter, 93149 Nittenau (DE)
(72) Erfinder: Schmidkonz, Peter, 93149 Nittenau (DE)
(74) Vertreter: Graf Glück Habersack Kritzenberger

(57) **Zusammenfassung**

Die Erfindung betrifft ein Buch (1) umfassend einen mehrteiligen Festeinband (2) und einen Buchblock (3), wobei der mehrteilige Festeinband (2) zumindest einen vorderen und hinteren Einbanddeckel (2.1, 2.2) und ein den vorderen und hinteren Einbanddeckel (2.1, 2.2) flexibel verbindendes Buchrückenelement (2.3) aufweist, wobei wenigstens der vordere und/oder hintere Einbanddeckel (2.1, 2.2) aus einem Holzfaserwerkstoff mit einer Dicke (d) in einem Bereich von 2 mm bis 7 mm, bevorzugt in einem Bereich von 3 mm bis 5 mm hergestellt ist.

## Beschreibung

Die Erfindung betrifft ein Buch mit einem Festeinband gemäß dem Oberbegriff des Patentanspruches 1.

Bücher mit Festeinband, oft auch als "hardcover"- Bücher bezeichnet sind hinlänglich bekannt und in vielen verschiedenen Ausführungsformen auf dem Buchmarkt erhältlich. Grundsätzlich besteht ein derartiges Buch aus einem Buchblock und einem Festeinband, wobei sich der Festeinband wiederum aus zwei steifen Einbanddeckeln und einem die Einbanddeckel verbindenden Buchrückenelement zusammensetzt. Die Kanten der Einbanddeckel ragen über den Buchblock hinaus, sodass der Schnitt des Buchblocks durch die überstehenden Kanten der Einbanddeckel geschützt ist. Vor allem bei hochwertigen Büchern, beispielsweise bei Bildbänden, Atlanten oder anderen häufig auch großformatigen Büchern spielt einerseits die Festigkeit bzw. Steifheit der Einbanddeckel eine nicht zu vernachlässigende Rolle, andererseits kann dem Buchbetrachter über den optischen und haptischen Eindruck des Festeinbands eine hohe Wertigkeit des Buches vermittelt werden.

In neuerer Zeit werden Bücher mit Festeinband immer häufiger auch als Kleinstauflage, mit oft nur einem einzigen Exemplar gedruckt und gebunden, da beispielsweise sogenannte Fotobücher, welche individuell auf Kundenbestellung hergestellt werden, zunehmend herkömmliche Fotoalben ersetzten. Auch für derartige Zwecke sind Bücher bzw. Festeinbände unterschiedlichster Formate, mit festen, steifen Einbanddeckeln auf dem Markt gefragt.

Die DE 37 42 424 A1 beispielsweise offenbart ein Buch mit festem Einband aus verschiedenen steifen Materialien und ein Verfahren zum Binden. Bei dem darin beschriebenen Buch ist der Buchblock an den beiden Seitenflächen mit einem Vorsatzbogen bedeckt, das ganze ist wiederum von einem Umschlag umgeben und am Rücken verklebt. Der Umschlag ist mit den steifen Buchdeckeln und dem Rückenteil verklebt, wobei die Buchdeckel beispielsweise aus Pappe oder Kunststoff hergestellt sind.

Bücher, bei denen die Einbanddeckel aus Holz hergestellt sind, sind ebenfalls aus dem Stand der Technik bekannt. So beschreibt die DE 200 13 441 U1 beispielsweise ein Fotoalbum mit einem mehrteiligen Einband aus Holz, wobei die Einbanddeckel scharnierartig mit einem Buchrückenelement verbunden sind.

Es gibt jedoch weiterhin Bedarf für Bücher mit Festeinband, bei denen die Einbanddeckel aus gut verarbeitbaren Materialien bestehen, welche bei geringer Materialdicke eine ausreichende Festigkeit und Steifigkeit aufweisen und zudem optisch sowie haptisch ansprechend ausgebildet sind.

Ausgehend hiervon liegt der Erfindung die Aufgabe zugrunde, ein Buch mit Festeinband zur Verfügung zu stellen, bei dem die Einbanddeckel aus einem kostengünstigen Material geringer Dicke hergestellt sind, wobei das Material bezüglich seiner optischen und haptischen Erscheinung sowie bezüglich Steifigkeit und Festigkeit homogen ist und über gängige Fertigungsverfahren bearbeitet werden kann. Die Aufgabe wird ausgehend vom Oberbegriff des Patentanspruches 1 und dessen kennzeichnende Merkmale gelöst.

Die Erfindung umfasst ein Buch mit einem mehrteiligen Festeinband und einem Buchblock, wobei der mehrteilige Festeinband zumindest einen vorderen und hinteren Einbanddeckel und ein den vorderen und hinteren Einbanddeckel flexibel verbindendes Buchrückenelement aufweist. Die Erfindung zeichnet sich insbesondere dadurch aus, dass wenigstens der vordere und/oder hintere Einbanddeckel aus einem Holzfaserwerkstoff mit einer Dicke in einem Bereich von 2 mm bis 7 mm, bevorzugt mit einer Dicke in einem Bereich von 3 mm bis 5 mm hergestellt ist.

Vorteilhaft weisen die erfindungsgemäßen Einbanddeckel aus einem Holzfaserwerkstoff mit einer Dicke in einem Bereich von 2 mm bis 7 mm bei relativ geringem Eigengewicht eine ausgesprochen hohe Stabilität auf. Dadurch wird mit der Erfindung ein Buch zur Verfügung gestellt, das einerseits sehr stabil und strapazierfähig und andererseits kostengünstig herstellbar ist. Die Endfertigung der Einbanddeckel bestehend aus einem Holzfaserwerkstoff kann dabei mit gängigen Fertigungsverfahren, insbesondere mit spanenden Fertigungsverfahren, wie z.B. Fräsen durchgeführt werden.

Holzfaserwerkstoffe werden je nach Herstellungsverfahren und Verdichtung der Holzfasern in Untergruppen eingeteilt. Insbesondere eignen sich als Einbanddeckel solche Holzfaserplatten, die im so genannten Trockenverfahren hergestellt wurden. Besonders bevorzugt sind die Einbanddeckel daher aus einer mitteldichten Faserplatte, nämlich einer "Medium-Density-Fiber"-Platte, auch MDF-Platte genannt hergestellt, wobei die Dichte von handelsüblichen MDF-Platten bei etwa 600-1000 kg/m3 angegeben wird. Vorteilhaft können MDF-Platten durch ihren feinen und homogenen Aufbau an den Kanten und Flächen ohne besondere Vorkehrungen, wie Anleimen bearbeitet, insbesondere profiliert werden. Vorteilhaft können daher die Kanten der im Wesentlichen rechteckförmigen Einbanddeckel in Form von Fasen ausgebildet sein oder die Einbanddeckel können mit einer Gravur versehen sein.

Insbesondere verleihen abgefaste Kanten dem Buch ein sowohl optisch wie auch haptisch sehr ansprechendes Design und vermitteln eine überaus hohe Wertigkeit. Zudem wird vor allem durch das Abfasen der äußeren Kanten das Einschieben bzw. Einordnen des erfindungsgemäßen Buches zwischen anderen Büchern im Bücherregal bzw. Bücherschrank erleichtert, da mittels der schrägen Kanten ein leichterer Einschub zwischen zwei aneinandergrenzende Bücher möglich ist.

Die Erfindung umfasst auch einen mehrteiligen Festeinband zur Herstellung eines erfindungsgemäßen Buches umfassend zumindest einen vorderen und hinteren Einbanddeckel und ein den vorderen und hinteren Einbanddeckel flexibel verbindendes Buchrückenelement. Der mehrteilige Festeinband zeichnet sich insbesondere dadurch aus, dass wenigstens der vordere und/oder hintere Einbanddeckel aus einem Holzfaserwerkstoff mit einer Dicke in einem Bereich von 2 mm bis 7 mm, bevorzugt in einem Bereich von 3 mm bis 5 mm hergestellt ist.

Die Erfindung soll nachfolgend anhand von Ausführungsbeispielen im Zusammenhang mit den Figuren näher erläutert werden. Zudem ergeben sich Weiterbildungen, Vorteile und Anwendungsmöglichkeiten der Erfindung auch aus der nachfolgenden Beschreibung der Ausführungsbeispiele und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Es wird aber ausdrücklich darauf hingewiesen, dass die Erfindung keinesfalls auf die angegebenen Beispiele beschränkt sein soll. Es zeigen
- Fig. 1: in perspektivischer Darstellung ein erfindungsgemäßes Buch mit einem Festeinband in einem teilweise aufgeklappten Zustand,
- Fig. 2: eine schematische Draufsicht auf die innere Fläche eines vollständig aufgeklappten Festeinbandes ohne Buchblock,
- Fig. 3: eine schematische Darstellung eines Schnittes durch den hinteren Einbanddeckel entlang der Hauptachse,
- Fig. 4: eine Draufsicht auf die äußere Fläche eines vorderen Einbanddeckels.

Die Figur 1 zeigt in perspektivischer Darstellung ein erfindungsgemäßes Buch 1 in einem teilweise aufgeklappten Zustand. Das Buch 1 umfasst einen Buchblock 3 und einen mehrteiligen Festeinband 2, welcher wiederum aus einem vorderen Einbanddeckel 2.1, einem hinteren Einbanddeckel 2.2 und einem die beiden Einbanddeckel 2.1, 2.2 flexibel miteinander verbindenden Buchrückenelement 2.3 besteht.

Die im Wesentlichen rechteckförmig ausgebildeten Einbanddeckel 2.1, 2.2 weisen jeweils eine innere, dem Buchblock zugewandte Fläche 11 und eine äußere Fläche 12 sowie jeweils eine obere Kante 4, eine untere Kante 5, eine äußere Kante 6 und eine an das Buchrückenelement 2.3 angelenkte Kante 7 auf. Im dargestellten Beispiel sind die Einbanddeckel 2.1, 2.2 aus einer mitteldichten Faserplatte, nämlich einer MDF-Platte mit einer Dicke d von 3 mm hergestellt.

Das Buchrückenelement setzt sich aus einem starren Rückenteil 8 und einem flexiblen Bindeteil 9 zusammen, wobei das Rückenteil 8 über das Bindeteil 9 mit den Einbanddeckeln 2.1, 2.2 flexibel verbunden ist. Das Rückenteil 8 ist vorzugsweise im Wesentlichen in Form eines schmalen, flächigen Stäbchens, nämlich in Form eines Flachstabes ausgebildet und ist aus einem festen, steifen Material hergestellt. Im dargestellten Beispiel handelt es sich bei dem Rückenteil 8 um ein Stäbchen aus steifem Karton bzw. Pappe, es könnte alternativ jedoch auch ein Flachstäbchen aus Holz, Kunststoff oder ebenfalls aus einem Holzfaserwerkstoff sein. Das Bindeteil 9 ist im dargestellten Beispiel ein verstärkter Papierstreifen, welcher mit den Einbanddeckeln 2.1, 2.2 und dem Rückenteil 8 verklebt ist. Alternativ kann das Bindeteil jedoch auch aus einem textilen Material hergestellt sein.

In der Figur 2 ist eine schematische Draufsicht auf die inneren Flächen 11 der Einbanddeckel 2.1, 2.2 eines vollständig aufgeklappten mehrteiligen Festeinbandes 2 ohne Buchblock 3 dargestellt. In dem vollständig aufgeklappten Zustand des Festeinbandes 2 kommen die inneren Flächen 11 der Einbanddeckel 2.1, 2.2 in einer gemeinsamen Ebene E entlang einer Hauptachse HA zu liegen. Das die Einbanddeckel 2.1, 2.2 flexibel miteinander verbindende Buchrückenelement 2.3 bestehend aus Rückenteil 8 und Bindeteil 9 ist in der Figur 2 deutlich zu sehen. Jeder Einbanddeckel 2.1, 2.2 ist über das Bindeteil 9 flexibel mit dem Rückenteil 8 verbunden, wobei der vordere Einbanddeckel 2.1 entlang seiner Kante 7 an einer ersten Längskante 8' des Rückenteils 8 angelenkt ist und der hintere Einbanddeckel 2.2 entlang seiner Kante 7 an einer zweiten Längskante 8" des Rückenteils 8 angelenkt ist.

Der mehrteilige Festeinband 2 des dargestellten Ausführungsbeispiels ist zusätzlich mit einem Umschlag 10 überzogen, wobei der Umschlag 10 den äußeren Flächen 12 der Einbanddeckel 2.1, 2.2 anliegt.

In der Figur 3 ist in schematischer Darstellung beispielhaft ein Schnitt durch den hinteren Einbanddeckel 2.2 entlang der Hauptachse HA dargestellt. Der Einbanddeckel 2.2, welcher aus einer MDF-Platte hergestellt ist, weist eine geringe Dicke d in einem Bereich von 2 bis 7 mm auf, im dargestellten Beispiel beträgt die Dicke d 3 mm. Aufgrund des feinen und homogenen Aufbaus der MDF-Platten kann der Einbanddeckel 2.2 mittels spanender Fertigungsverfahren, wie zum Beispiel Fräsen bearbeitet, insbesondere profiliert werden.

Die äußere Kante 6 und die am Buchrückenelement angelenkte Kante 7 sind abgefast, wobei die Fasen auf der äußeren Fläche 12 ausgebildet sind. In analoger Weise sind auch die obere und untere Kante 4, 5 des Einbanddeckels 2.2 abgefast (in der Figur 3 nicht ersichtlich). Ebenso sind die Kanten 4, 5, 6, 7 des vorderen Einbanddeckels 2.1 in Form einer Fase ausgebildet.

Die abgefasten Kanten 4, 5, 6, 7 verleihen dem Festeinband 2 bzw. dem Buch 1 ein sowohl optisch wie auch haptisch sehr ansprechendes Design und vermitteln eine überaus hohe Wertigkeit. Zudem wird vor allem durch das Abfasen der äußeren Kanten 6 das Einschieben bzw. Einordnen des erfindungsgemäßen Buches zwischen anderen Büchern im Bücherregal bzw. Bücherschrank erleichtert, da mittels der schrägen Kanten ein leichterer Einschub zwischen zwei aneinandergrenzende Bücher möglich ist.

Die Figur 4 zeigt eine Draufsicht auf die äußere Fläche 12 eines vorderen Einbanddeckels 2.1 eines Ausführungsbeispiels des erfindungsgemäßen Buches 1. Aufgrund der Wahl des Materials der Einbanddeckel 2.1, 2.2 können über spanende Fertigungsverfahren, vorzugsweise Fräsen die Einbanddeckel 2.1, 2.2 ganz individuell gestaltet werden. Buchtitel bzw. Themen oder Namen von Fotobüchern können beispielsweise als Schriftzüge ähnlich einer Gravur oder Prägung ebenso eingebracht werden wie besondere Zeichen, Logos und dergleichen. Im dargestellten Beispiel ist der mehrteilige Festeinband 2 mit einer Gravur zusätzlich mit einem Umschlag 10 bestehend aus einer Transparentfolie derart überzogen, so dass die Gravur spür- und sichtbar bleibt.

Die Erfindung wurde voranstehend an einem Ausführungsbeispiel beschrieben. Es versteht sich, dass zahlreiche Modifikationen und Änderungen der Erfindung möglich sind, ohne dass hierdurch der Erfindungsgedanke verlassen wird.

### Bezugszeichenliste

- 1: Buch
- 2: Festeinband
- 2.1: vorderer Einbanddeckel
- 2.2: hinterer Einbanddeckel
- 2.3: Buchrückenelement
- 3: Buchblock
- 4: obere Kante
- 5: untere Kante
- 6: äußere Kante
- 7: am Buchrückenelement angelenkte Kante
- 8: Rückenteil
- 8', 8": erste, zweite Längskante des Rückenteils
- 9: Bindeteil
- 10: Umschlag
- 11: innere Fläche
- 12: äußere Fläche
- d: Dicke
- E: Ebene

## Patentansprüche

1. Buch (1) umfassend einen mehrteiligen Festeinband (2) und einen Buchblock (3), wobei der mehrteilige Festeinband (2) zumindest einen vorderen und hinteren Einbanddeckel (2.1, 2.2) und ein den vorderen und hinteren Einbanddeckel (2.1, 2.2) flexibel verbindendes Buchrückenelement (2.3) aufweist, **dadurch gekennzeichnet, dass** wenigstens der vordere und/oder hintere Einbanddeckel (2.1, 2.2) aus einem Holzfaserwerkstoff mit einer Dicke (d) in einem Bereich von 2 mm bis 7 mm, bevorzugt in einem Bereich von 3 mm bis 5 mm hergestellt ist.

2. Buch (1) nach Anspruch 1, **dadurch gekennzeichnet, dass** der vordere und/oder hintere Einbanddeckel (2.1, 2.2) aus einer mitteldichten Faserplatte, nämlich einer "Medium-Density-Fiber" (MDF)-Platte hergestellt sind.

3. Buch (1) nach Anspruch 1 oder 2, **dadurch gekennzeichnet, dass** der vordere und/oder hintere Einbanddeckel (2.1, 2.2) im Wesentlichen rechteckförmig ausgebildet sind und jeweils eine obere Kante (4), eine untere Kante (5), eine äußere Kante (6) und eine am Buchrückenelement (2.3) angelenkte Kante (7) aufweisen, wobei zumindest eine der Kanten (4, 5, 6, 7) in Form einer Fase ausgebildet ist.

4. Buch (1) nach Anspruch 3, **dadurch gekennzeichnet, dass** zumindest die obere Kante (4), die untere Kante (5) und die äußere Kante (6) oder dass alle Kanten (4, 5, 6, 7) abgefast sind.

5. Buch (1) nach einem der vorhergehenden Ansprüche, **dadurch gekennzeichnet, dass** das Buchrückenelement (2.3) aus wenigstens einem Rückenteil (8) und einem das Rückenteil (8) und die Einbanddeckel (2.1, 2.2) flexibel verbindenden Bindeteil (9) besteht, wobei das Rückenteil (8) aus einem Holzfaserwerkstoff oder aus Pappe oder aus Kunststoff hergestellt ist.

6. Buch (1) nach einem der vorhergehenden Ansprüche, **dadurch gekennzeichnet, dass** der mehrteilige Festeinband (2) mit einem Umschlag (10) überzogen ist.

7. Buch (1) nach einem der vorhergehenden Ansprüche, **dadurch gekennzeichnet, dass** zumindest der vordere und/oder hintere Einbanddeckel (2.1, 2.2) mit einer Gravur und/oder Prägung versehen sind.

8. Mehrteiliger Festeinband zur Herstellung eines Buches gemäß den Ansprüchen 1 bis 7 umfassend zumindest einen vorderen und hinteren Einbanddeckel (2.1, 2.2) und ein den vorderen und hinteren Einbanddeckel (2.1, 2.2) flexibel verbindendes Buchrückenelement (2.3), **dadurch gekennzeichnet, dass** wenigstens der vordere und/oder hintere Einbanddeckel (2.1, 2.2) aus einem Holzfaserwerkstoff mit einer Dicke (d) in einem Bereich von 2 mm bis 7 mm, bevorzugt in einem Bereich von 3 mm bis 5 mm hergestellt ist.

9. Mehrteiliger Festeinband nach Anspruch 8, **dadurch gekennzeichnet, dass** der vordere und/oder hintere Einbanddeckel (2.1, 2.2) aus einer mitteldichten Faserplatte, nämlich einer "Medium-Density-Fiber" (MDF)-Platte hergestellt sind.
